# EUROPÄISCHE PATENTSCHRIFT

(11) **EP 0 389 853 B1**
(45) Veröffentlichungstag und Bekanntmachung des Hinweises auf die Patenterteilung: **27.11.1991**
(21) Anmeldenummer: 90104581.5
(22) Anmeldetag: 10.03.1990
(51) Int. Cl.: E04C 3/08

(54) **Gestell**
Trestle
Tréteau

(30) Priorität: 28.03.1989 DE 3910085
(43) Veröffentlichungstag der Anmeldung: 03.10.1990
(73) Patentinhaber: GLÄSER AG, CH-5405 Baden (CH)
(72) Erfinder: Ziehmer, Kurt, D-4000 Düsseldorf 30 (DE)
(74) Vertreter: Lauer, Joachim, Dr.

(56) Entgegenhaltungen:
- CH-A- 560 350
- DE-B- 2 236 086
- DE-C- 668 283
- DE-U- 8 233 194
- GB-A- 778 413

## Beschreibung

Die vorliegende Erfindung betrifft ein Gestell mit Tragelementen gemäss dem Oberbegriff des Patentanspruchs 1. Tragelemente dieser Art sind beispielsweise bekannt aus der schweizerischen Patentschrift Nr. 560350. Ähnliche Tragelemente sind auch in der deutschen Auslegeschrift Nr. 2236086 beschrieben. In dieser sind auch Mittel zur Verbindung der Tragelemente angegeben. Diese Mittel sind relativ umständlich zu handhaben und verleihen dem gesamten Aufbau ein in ästhetischer Hinsicht wenig ansprechendes Aussehen.

Aufgabe der Erfindung ist es vor allem, Mittel zur Verbindung der Tragelemente anzugeben, welche bei einfacher Handhabung einen vielseitigen und variablen Aufbau des Gestells ermöglichen und dem Gestell insgesamt einen ästhetisch befriedigenden Eindruck verleihen. Diese Aufgabe wird erfindungsgemäss gelöst durch ein Gestell mit den Merkmalen des Patentanspruchs 1.

Vorteilhafte sowie bevorzugte Ausgestaltungen des erfindungsgemässen Gestells sind in den abhängigen Ansprüchen gekennzeichnet.

So ist für die Abschlussringe der gleiche Draht wie für die Drahtwendel verwendet. Der Durchmesser der Abschlussringe ist weiter vorzugsweise so gewählt, dass er dem Durchmesser der Drahtwendel an ihren Enden entspricht.

Die Drahtwendel ist vorzugsweise durch vier langgestreckte Versteifungsdrähte oder durch vier Paare von langgestreckten Versteifungsdrähten versteift, welche am Umfang der Drahtwendel mit jeweils gleichem gegenseitigem Abstand angeordnet sind. Die Steigung der Wendel ist vorzugsweise etwa gleich ihrem Durchmesser gewählt.

Der Durchmesser der Drahtwendel verhält sich zum Durchmesser des für sie verwendeten Drahtes vorzugsweise etwa wie 23: 1 und zum Durchmesser der Versteifungsdrähte etwa wie 30: 1, wobei der Druchmesser der Wendel vorzugsweise etwa zu 45 mm gewählt ist.

Die Tragelemente sind um ihre Längsachse vorzugsweise rotationssymmetrisch, insbesondere zylindrisch.

Die beiden Enden der Drahtwendel fallen vorzugsweise jeweils mit einem Berührungspunkt mit einem der Versteifungsdrähte zusammen.

Der Durchmesser der Drahtringe der Knotenelemente entspricht vorzugsweise dem Durchmesser der Abschlussringe der Drahtwendel.

Die Spannringe können an ihrem äusseren Umfang mit Vorteil mit zwei mit Abstand voneinander parallel zueinander verlaufenden Umfangsnuten zur zumindest teilweisen Aufnahme und Fixierung der Drahtringe der Knotenelemente einerseits und der Abschlussringe der Tragelemente andererseits versehen sein.

Schliesslich können auch noch in die Spannringe einsetzbare, vorzugsweise durch Verdrehen in diesen fixierbare Abschlusselemente vorgesehen sein, welche als Halterungselemente beispielsweise zum Anschrauben des Gestells auf dem Boden, an einer Wand oder einer Decke oder auch zum Anbringen von elektrischen Anschlussmitteln verwendet werden können.

Nachstehend wird ein Ausführungsbeispiel der Erfindung anhand der beigefügten Zeichnungen erläutert. In diesen zeigt:

- Fig. 1: in perspektivischer Darstellung eine Ecke eines Gestells nach der Erfindung, wobei die Endabschnitte von drei Tragelementen und ein Knotenelement zu erkennen sind,
- Fig. 2: ebenfalls in perspektivischer Darstellung ein Trägerelement für ein Gestell nach der Erfindung,
- Fig. 3: in Aufsicht einen Spannring zur Verbindung von Träger- und Knotenelementen,
- Fig. 4: die obere Hälfte des Spannrings von Fig. 3 im Grundriss, und
- Fig. 5: in geschnittener Darstellung ein in den Spannring von Fig. 3 bzw. 4 einsetzbares Abschlusselement.

In den Figuren sind übereinstimmende Teile mit den gleichen Bezugszeichen versehen.

In Fig. 1 sind mit 1 drei gleiche Tragelemente bezeichnet, welche über ein Knotenelement 2 jeweils im rechten Winkel miteinander verbunden sind. Ein Tragelement 1 ist in Fig. 2 nochmals für sich dargestellt. Die Tragelemente bestehen im wesentlichen aus einer zylindrischen Drahtwendel 1.1, welche durch langgestreckte Versteifungsdrähte 1.2 bzw. Paare von Versteifungsdrähten 1.2 (Fig. 1) versteift ist. An den gegenseitigen Berührungspunkten, wie beispielsweise beim Berührungspunkt 1.4 (Fig. 2) sind die Drahtwendel und die Versteifungsdrähte fest miteinander verbunden, wobei die Verbindung vorzugsweise eine Schweiss- bzw. Punktschweissverbindung ist. Abgeschlossen werden die Tragelemente jeweils beidseitig durch Abschlussringe, welche mit 1.3 bezeichnet sind. Die beiden Enden der Drahtwendel 1.1 fallen jeweils mit einem Berührungspunkt mit einem der Versteifungsdrähte 1.2 zusammen.

Das Knotenelement 2 ist im gewählten Beispielsfall, für eine rechtwinklige Verbindung mehrerer Tragelemente 1 miteinander, ein Würfel. Es besteht aus insgesamt sechs Ringen, von denen in Fig. 1 nur einer mit 2.1 bezeichnet ist. Die sechs Ringe 2.1 sind an ihren gegenseitigen Berührungspunkten, wie beispielsweise am Punkt 2.2, miteinander fest verbunden, vorzugsweise wieder durch eine Schweissverbindung. Der Durchmesser der Ringe entspricht demjenigen der Abschlussringe 1.2 der Tragelemente, wobei deren Durchmesser wiederum mit dem der Drahtwendel 1.1 übereinstimmt.

Als Verbindungselemente zwischen den Tragelementen 1 und dem Knotenelement 2 dienen Spannringe. In Fig. 1 ist nur einer der Spannringe mit 3 bezeichnet. Wie in Fig. 3 und 4 zu erkennen, bestehen die Spannringe 3 aus zwei Teilen 3.1 und 3.2. An ihrem inneren Umfang weisen die Spannringe sich diametral gegenüberliegende Stege 3.3 und 3.4 auf, in welchen Gewindebohrungen 3.5 und 3.6 für die Aufnahme von Gewindebolzen bzw. Spannschrauben vorgesehen sind. An ihrem äusseren Umfang sind die Spannringe mit zwei umlaufenden Nuten 3.7 zur Aufnahme und Fixierung der Abschlussringe 1.3 der Tragelemente 1.1 einerseits bzw. der Ringe 2.1 der Knotenelemente andererseits.

Fig. 5 zeigt schliesslich noch ein in den Spannring 3 von Fig. 3 bzw. 4 einsetzbares Abschlusselement 4. In Aufsicht weist dieses die Form und die Grösse des in Fig. 3 mit 3.6 bezeichneten freien Innenraumes des Spannringes 3 auf und ist insofern in diesen einsetzbar. Bei Verdrehen des Abschlusselementes nach dessen Einsetzen in den genannten Innenraum 3.6 greifen die beiden Stege 3.3 und 3.4 des Spannringes in entsprechende Ausnehmungen 4.1 und 4.2 am Umfang des Abschlusselementes ein, wodurch dieses im Spannring eingeklemmt wird. Es können zusätzlich noch in den Zeichnungen nicht dargestellte Rastnocken vorgesehen sein, um das Abschlusselement in der verdrehten Stellung zu sichern. Mit 4.3 ist noch eine im Abschlusselement vorgesehene Bohrung bezeichnet, welche beispielsweise zur Aufnahme einer Schraube dienen kann, wenn das erfindungsgemässe Gestell irgendwo angeschraubt werden soll.

## Patentansprüche

1. Gestell mit Tragelementen (1), welche im wesentlichen aus einer Drahtwendel (1.1) bestehen, die durch mehrere in ihrer Längs- oder Steigungsrichtung verlaufende, an ihrem Umfang angeordnete, mit ihr an den gegenseitigen Berührungspunkten (1.4) jeweils fest verbundene, langgestreckte Versteifungsdrähte (1.2) versteift ist, dadurch gekennzeichnet, dass die Tragelemente beidseitig durch jeweils einen Abschlussring (1.3) abgeschlossen sind, dass zur Verbindung der Enden von zwei oder mehr Tragelementen miteinander Knotenelemente (2) vorgesehen sind, welche die Form eines regulären Polyeders aufweisen und aus mehreren, auf den Polyederbegrenzungsflächen angeordneten, sich paarweise auf den Polyederkanten gegenseitig berührenden und an den gegenseitigen Berührungspunkten (2.2) miteinander fest verbundenen Drahtringen (2.1) bestehen und dass Spannringe (3) zur Verbindung der Knotenelemente mit den Enden der Tragelemente vorgesehen sind, welche einerseits in die Drahtringe der Knotenelemente und andererseits in die Abschlussringe der Tragelemente einsetzbar sind.

2. Gestell nach Anspruch 1, dadurch gekennzeichnet, dass für die Abschlussringe der Tragelemente der gleiche Draht wie für die Drahtwendel verwendet ist und der Durchmesser der Abschlussringe weiter vorzugsweise dem Durchmesser der Drahtwendel an ihren Enden entspricht.

3. Gestell nach Anspruch 1 oder 2, dadurch gekennzeichnet, dass die Drahtwendel durch vorzugsweise vier langgestreckte Versteifungsdrähte oder durch vier Paare von langgestreckten Versteifungsdrähten versteift ist, welche am Umfang der Drahtwendel mit jeweils gleichem gegenseitigem Abstand angeordnet sind.

4. Gestell nach einem der Ansprüche 1 bis 3, dadurch gekennzeichnet, dass die Steigung der Wendel etwa gleich ihrem Durchmesser ist.

5. Gestell nach einem der Ansprüche 1 bis 4, dadurch gekennzeichnet, dass der Durchmesser der Drahtwendel sich zum Durchmesser des für sie verwendeten Drahtes etwa wie 23: 1 und zum Durchmesser der Versteifungsdrähte etwa wie 30: 1 verhält, wobei der Durchmesser der Wendel vorzugsweise etwa zu 45 mm gewählt ist.

6. Gestell nach einem der Ansprüche 1 bis 5, dadurch gekennzeichnet, dass die Tragelemente um ihre Längsachse rotationssymmetrisch, insbesondere zylindrisch sind.

7. Gestell nach einem der Ansprüche 1 bis 6, dadurch gekennzeichnet, dass die beiden Enden der Drahtwendel vorzugsweise jeweils mit einem Berührungspunkt mit einem der Versteifungsdrähte zusammenfallen.

8. Gestell nach einem der Ansprüche 1 und 2, dadurch gekennzeichnet, dass der Durchmesser der Drahtringe der Knotenelemente dem Durchmesser der Abschlussringe der Drahtwendel entspricht.

9. Gestell nach einem der Ansprüche 1 bis 8, dadurch gekennzeichnet, dass die Spannringe an ihrem äusseren Umfang mit zwei mit Abstand voneinander parallel zueinander verlaufenden Umfangsnuten (3.7) zur zumindest teilweisen Aufnahme und Fixierung der Drahtringe der Knotenelemente einerseits und der Abschlussringe der Tragelemente andererseits versehen sind.

10. Gestell nach einem der Ansprüche 1 bis 9, dadurch gekennzeichnet, dass in die Spannringe einsetzbare, vorzugsweise durch Verdrehen in diesen fixierbare Abschlusselemente vorgesehen sind.

## Claims

1. Frame with support elements (1), which essentially comprise a wire coil (1.1), which is stiffened by a plurality of stiffening wires (1.2) running in its longitudinal or pitch direction, positioned on the circumference thereof and fixed thereto at the reciprocal contact points (1.4), characterized in that the support elements are in each case terminated at both sides by an end ring (1.3), that for interconnecting the ends of two or more support elements junction elements (2) are provided, which are shaped like a regular polyhedron and which comprise several wire rings located on the polyhedron boundary faces, reciprocally contacting one another pairwise on the polyhedron edges and firmly interconnected at the recyprocal contact points (2.2) and that locking rings (3) are provided for connecting the junction elements to the ends of the support elements, which can on theone hand be inserted in the wire rings of the junction elements and on the other in the end rings of the support elements.

2. Frame according to claim 1, characterized in that use is made of the same wire as for the wire coil for the end rings of the support elements and the diameter of the end rings preferably corresponds to the diameter of the wire coil at the ends thereof.

3. Frame according to claims 1 or 2, characterized in that the wire coil is stiffened by preferably four elongated stiffening wires or by four pairs of elongated stiffening wires, which are located on the circumference of the wire coil with the same recyprocal spacing.

4. Frame according to one of the claims 1 to 3, characterized in that the pitch of the coil is roughly the same as its diameter.

5. Frame according to one of the claims 1 to 4, characterized in that the diameter of the wire coil with respect to the diameter of the wire used for it is in a ratio of approximately 23: 1 and to the diameter of the stiffening wires in a ratio of approximately 30: 1, the coil diameter preferably being approximately 45 mm.

6. Frame according to one of the claims 1 to 5, characterized in that the support elements are arranged rotationally symmetrically and in particular cylindrically about the longitudinal axis thereof.

7. Frame according to one of the claims 1 to 6, characterized in that the two ends of the wire coil preferably in each case coincide with one contact point with one of the stiffening wires.

8. Frame according to one of the claims 1 and 2, characterized in that the diameter of the wire rings of the junction elements corresponds to the diameter of the end rings of the wire coil.

9. Frame according to one of the claims 1 to 8, characterized in that the locking rings are provided on their outer circumference with two spaced, parallel circumferential grooves (3.7) for the at least partial reception and fixing of the wire rings of the junction elements on the one hand and the end rings of the support elements on the other.

10. Frame according to one of the claims 1 to 9, characterized in that end elements insertable in the locking rings and preferably fixable therein by twisting are provided.

## Revendications

1. Charpente avec des éléments porteurs (1), qui se composent essentiellement d'une hélice de fil (1.1) qui est raidie par plusieurs fils raidisseurs allongés (1.2), disposés dans la direction de sa longueur ou de son pas le long de son périmètre et rigidement assemblés à celle-ci en chacun des points de contact mutuels (1.4), caractérisée en ce que les éléments porteurs sont terminés de part et d'autre par une bague d'extrémité (1.3), en ce que pour l'assemblage l'une à l'autre des extrémités de deux ou de plus de deux éléments porteurs, il est prévu des éléments de noeud (2) qui présentent la forme d'un polyèdre régulier et qui se composent de plusieurs anneaux de fil (2.1) disposés sur les faces délimitant le polyèdre, se touchant mutuellement deux à deux sur les arêtes du polyèdre et assemblés rigidement l'un à l'autre aux points de contact mutuels (2.2), et en ce qu'il est prévu des bagues de serrage (3) pour l'assemblage des éléments de noeud avec les extrémités des éléments porteurs, qui peuvent être introduites d'une part dans les anneaux de fil des éléments de noeud et d'autre part dans les bagues d'extrémité des éléments porteurs.

2. Charpente suivant la revendication 1, caractérisée en ce que, pour les bagues d'extrémité des éléments porteurs, on utilise le même fil que pour l'hélice de fil et en ce que le diamètre des bagues d'extrémité correspond en outre de préférence au diamètre de l'hélice de fil à ses extrémités.

3. Charpente suivant la revendication 1 ou 2, caractérisée en ce que l'hélice de fil est raidie par de préférence quatre fils raidisseurs allongés ou par quatre paires de fils raidisseurs allongés, qui sont disposés sur le périmètre de l'hélice de fil avec la même distance relative entre eux.

4. Charpente suivant l'une ou l'autre des revendications 1 à 3, caractérisée en ce que le pas de l'hélice est sensiblement égal à son diamètre.

5. Charpente suivant l'une ou l'autre des revendications 1 à 4, caractérisée en ce que le diamètre de l'hélice de fil est dans un rapport d'environ 23: 1 avec le diamètre du fil utilisé pour la réaliser et dans un rapport d'environ 30: 1 avec le diamètre des fils raidisseurs, le diamètre de l'hélice étant choisi de préférence égal à environ 45 mm.

6. Charpente suivant l'une ou l'autre des revendications 1 à 5, caractérisée en ce que les éléments porteurs présentent une symétrie de révolution autour de leur axe longitudinal, en particulier sont cylindriques.

7. Charpente suivant l'une ou l'autre des revendications 1 à 6, caractérisée en ce que les deux extrémités de l'hélice de fil coïncident de préférence chacune avec un point de contact avec un des fils raidisseurs.

8. Charpente suivant l'une ou l'autre des revendications 1 et 2, caractérisée en ce que le diamètre des anneaux de fil des éléments de noeud correspond au diamètre des bagues d'extrémité de l'hélice de fil.

9. Charpente suivant l'une ou l'autre des revendications 1 à 8, caractérisée en ce que les bagues de serrage sont pourvues à leur périmètre extérieur de deux rainures périphériques (3.7) écartées l'une de l'autre et parallèles l'une à l'autre, pour le logement au moins partiel et la fixation des anneaux de fil des éléments de noeud d'une part et des bagues d'extrémité des éléments porteurs d'autre part.

10. Charpente suivant l'une ou l'autre des revendications 1 à 9, caractérisée en ce qu'il est prévu des éléments de fermeture à introduire dans les bagues de serrage et à fixer dans celles-ci de préférence par torsion.
